# EUROPÄISCHE PATENTSCHRIFT

(11) **EP 1 510 645 B1**
(45) Veröffentlichungstag und Bekanntmachung des Hinweises auf die Patenterteilung: **11.08.2010**
(21) Anmeldenummer: 04019758.4
(22) Anmeldetag: 20.08.2004
(51) Int. Cl.: E06B 3/58

(54) **Rahmen für Wandelemente, Fenster, Türen oder dergleichen**
Frame for partitioning elements, doors , windows and the like
Encadrement pour cloisons, portes, fenêtres et similaires

(30) Priorität: 26.08.2003 DE 20313153 U
(43) Veröffentlichungstag der Anmeldung: 02.03.2005
(73) Patentinhaber: PROMAT GmbH, 40878 Ratingen (DE); Holzbau Schmid GmbH & Co. KG, 73099 Adelberg (DE)
(72) Erfinder: Schmid, Claus, 73099 Adelberg (DE); Wiedemann, Günter, 40629 Düsseldorf (DE)
(74) Vertreter: Ring, Heinz J.

(56) Entgegenhaltungen:
- WO-A-01/34459
- CH-A- 255 889
- DE-A1- 1 683 038
- DE-A1- 1 683 625
- DE-U1- 20 115 426
- FR-A- 1 370 362
- GB-A- 832 816

## Beschreibung

Die Erfindung betrifft einen Rahmen für Brandschutz-Wandelemente, -Fenster, -Türen oder dergleichen, mit den Merkmalen gemäß dem Oberbegriff des Anspruchs 1.

Wandelemente mit den strukturellen Merkmalen des Oberbegriffs das Anspruchs 1 sind an sich beispielsweise aus der WO 01/34459 A1 bekannt.

Zur Herstellung von Wandelementen, Fenstern, Türen oder dergleichen dienende Rahmen sind bekannt. Sie bestehen auf Holz-, Kunststoff- oder Metallprofilen unterschledlichsten Querschnitts. Zur Halterung der jeweiligen Glasschelbe dienen sogenannte Glashalteleisten, die im Abstand und parallel zueinander verlaufen und zwischen denen die Glasscheibe, vorzugsweise unter Zwischenfügen von Dichtungen, gehalten ist. Je nach Ausbildung des Profilquerschnitts kann eine der Glashalteleisten einstückig am Profil angeformt sein; die andere Glashalteleiste wird nach dem Einsetzen der Scheibe in geeigneter Welse am Rahmenprofil befestigt, beispielsweise durch Anschrauben. Nach Entfernen jeweils einer der Glashalteleisten kann die Glasscheibe aus dem Rahmen herausgenommen werden.

Der Erfindung liegt die **Aufgabe** zugrunde, einen für Wandelemente, Fenster, Türen oder dergleichen bestimmten Rahmen der eingangs genannten Art zu schaffen, der aus einfachen Profilen für den Rahmen und die Glashalteleisten besteht und neben einem guten Aussehen den Vorteil hat, preiswert hergestellt werden zu können.

Diese Aufgabe wird durch die Merkmale des Anspruchs 1 gelöst.

Die Verwendung einfacher Holzprofile für den Rahmen und leistenförmiger in eine Nut des Holzprofils eingesetzter Profile für die Glashalteleisten ergibt einen einfachen und damit preiswerten Aufbau, der sich durch ein optisch gutes Aussehen auszeichnet. Die einfachen, 30 bis 50 mm breiten und beispielsweise 5 mm starken leistenförmigen Profile werden Jeweils mit einem Teil ihrer Breite In Nuten eingesetzt, die im Holzprofil ausgebildet sind.

Die leistenförmigen Profile bestehen aus Metall, vorzugsweise Edelstahl. Sie werden bei einer bevorzugten Ausführungsform der Erfindung in die im Holzprofil vorbereiteten Nuten eingeschlagen, beispielsweise mit einem Gummlhammer. Ein Entfernen eines der leistenförmigen, als Glashalteleiste dienenden Profile ist ohne weiteres möglich, indem es mittels einer Zange aus der Nut herausgezogen wird. Auf diese Weise können defekte Scheiben ausgetauscht werden.

Mit einem welteren Merkmal der Erfindung wird vorgeschlagen, zumindestens eines der leistenförmigen Profile zusätzlich in den Nuten zu verkleben.

Die leistenförmigen Profile können im Eckbereich entweder auf Gehrung geschnitten werden oder stoßen im Eckbereich stumpf aneinander. Vorzugweise laufen die waagerechten Profile durch und die senkrechten liegen stumpf an diesen an.

Bei einer bevorzugten Ausführungsform wird das Holzprofil aus Massivholz mit rechteckigem Querschnitt hergestellt, beispielsweise mit einer Abmessung von 40 X 50 mm. Da ein solches Holzprofil durch den Wegfall hervorstehender Teile und durch seine glatten Oberflächen im Falle eines Brandes besonders widerstandsfähig ist, besteht die Möglichkeit, den erfindungsgemäßen Rahmen auch für den Brandschutz anzuwenden. In diesem Fall werden die leistenförmigen Metallprofile breiter ausgeführt und tiefer eingenutet, ohne jedoch das Grundprinzip der Erfindung zu verlassen.

Bei der Verwendung des Rahmens als Fenster oder Tür wird schließlich mit der Erfindung vorgeschlagen, auf der der Glasscheibe gegenüberliegenden Seite ein zusätzliches, als Anschlag dienendes Profil in eine Nut einzusetzen. Der erfindungsgemäße Rahmen kann somit auch als bewegliches Element verwendet werden.

Auf der Zeichnung sind drei Ausführungsbeispiele des erfindungsgemäßen Rahmens anhand jeweils eines Querschnittes durch den Rahmen dargestellt, und zwar zeigen:
- Fig. 1: ein erstes Ausführungsbeispiel eines lediglich zu Verglasungszwecken dienenden Rahmens,
- Fig. 2: ein weiteres Ausführungsbeispiel eines Rahmens, der zur Erreichung eines Brandschutzes ausgebildet ist und
- Fig. 3: ein drittes Ausführungsbeispiel eines Rahmens, der als Fenster oder Tür Verwendung findet und mit einem zusätzlichen Anschlagprofil ausgestattet ist.

Bei allen drei Ausführungsbeispielen, die einen Schnitt durch den Rahmen darstellen, wird ein Holzprofil 1 aus Massivholz verwendet, das beispielsweise die Abmessungen 40,0 X 75,0 mm hat. Bei den Ausführungsbeispielen nach den Fign. 1 und 2 handelt es sich um einen feststehenden Rahmen, der an einer Wand W unter Zwischenfügen eines Dichtstreifens 2 befestigt ist. Wie die Fign. 1 und 2 zeigen, ist das Holzprofil 1 durch zwei elastische Dichtungen 3 gegenüber der Wand W abgedichtet.

Zur Halterung einer Glasscheibe 4 sind zwei leistenförmige Profile 5 jeweils in eine Nut des Holzprofiles 1 eingesetzt. Die Profile 5 bestehen vorzugsweise aus Edelstahl. Sie halten die Glasscheibe 4 unter Zwischenfügen von Dichtungsmaterial 6, beispielsweise Silikon. Auch die umlaufende Stirnfläche der Glasscheibe 4 kann mit einer Dichtung 7 versehen sein.

Der in Fig. 1 gezeigte Rahmen besitzt wegen der Verwendung einfachster Profile für das Holzprofil 1 und für die als Glashalteleiste dienenden Profile 5 eine optisch gute Wirkung, insbesondere wenn die Profile 5 aus Edelstahl bestehen. Bei dem dargestellten Ausführungsbeispiel haben die Profile die Abmessungen 5,0 X 30,0 mm. Sie ragen mit 10,0 mm in die Nut des Holzprofiles 1 hinein.

Beim zweiten Ausführungsbeispiel nach Fig. 2 wird derselbe Aufbau des Rahmens verwendet. Zur Erzielung eines Brandschutzes sind bei diesem Ausführungsbeispiel jedoch die leistenförmigen Profile 5 mit einer Breite von 40,0 mm ausgeführt; sie ragen in eine 20,0 mm tiefe Nut, so daß die höheren Anforderungen an die Halterung der Glasscheibe 4 erfüllt werden.

Das dritte Ausführungsbeispiel nach Fig. 3 zeigt einen als Fenster oder Tür verwendeten, beweglichen Rahmen gemäß der Ausführung nach Fig. 1. Um einen Fenster- oder Türanschlag zu schaffen, ist in die der Glasscheibe 4 gegenüberliegende Seite des Holzprofiles 1 ein Zusatzprofil 8 eingesetzt, bei dem es sich ebenfalls um ein leistenförmiges Profil aus Edelstahl handelt. Dieses Profil kann zusätzlich im Holzprofil 1 verklebt sein, um der höheren Festigkeitsanforderung zu genügen.

### Bezugszeichenliste

- W: Wand
- 1: Holzprofil
- 2: Dichtstreifen
- 3: Dichtung
- 4: Glasscheibe
- 5: Profil
- 6: Dichtungsmaterial
- 7: Dichtung
- 8: Zusatzprofil

## Patentansprüche

1. Rahmen für Brandschutz-Wandelemente, -Fenster, -Türen oder dergleichen, bestehend aus Rahmenprofilen (1) zur Aufnahme einer Glasscheibe (4) mittels an den Rahmenprofilen (1) im Abstand parallel zueinander angeordneten Glashalteleisten, zwischen denen die Glasscheibe (4), vorzugsweise unter Zwischenfügen von Dichtungsmaterial, gehalten ist, wobei das Rahmenprofil (1) mit zwei im Abstand parallel verlaufenden Nuten versehen ist,
**dadurch gekennzeichnet, dass**
das Rahmenprofil (1) Glashalteleisten aus einem leistenförmigen Profil (5) mit einfachem Rechteckquerschnitt aus Metall mit einer Breite von 30 mm bis 50 mm und einer Stärke von beispielsweise 5 mm enthält, das jeweils mit einem Teil seiner Breite in eine Nut des Rahmenprofils (1) eingesetzt ist, wobei das Rahmenprofil (1) aus Holz mit rechteckigem Querschnitt hergestellt ist und die zur Aufnahme der leistenförmigen Profile (5) dienenden Nuten parallel in dem Rahmenprofil (1) ausgebildet sind und dass die leistenförmigen Profile (5) parallel zueinander verlaufend in die Nuten eingesetzt sind und dabei mit mindestens 10 mm in die Nut des Rahmenprofils (1) hinelnragen.

2. Rahmen nach Anspruch 1, **dadurch gekennzeichnet, dass** das leistenförmige Profil (5) aus Edelstahl besteht.

3. Rahmen nach mindestens einem der Ansprüche 1 bis 2, **dadurch gekennzeichnet, dass** die Profile (5) in die Nuten eingeschlagen sind.

4. Rahmen nach mindestens einem der Ansprüche 1 bis 3, **dadurch gekennzeichnet, dass** zumindest eines der leistenförmigen Profile (5) zusätzlich in den Nuten verklebt ist.

5. Rahmen nach mindestens einem der Ansprüche 1 bis 4, **dadurch gekennzeichnet, dass** die leistenförmigen Profile (5) im Eckbereich auf Gehrung geschnitten sind.

6. Rahmen nach mindestens einem der Ansprüche 1 bis 4, **dadurch gekennzeichnet, dass** die leistenförmigen Profile (5) im Eckbereich stumpf aneinander stoßen.

7. Rahmen nach mindestens einem der Ansprüche 1 bis 6, **dadurch gekennzeichnet, dass** das Rahmenprofil (1) aus Massivholz mit rechteckigem Querschnitt hergestellt ist.

8. Rahmen nach mindestens einem der Ansprüche 1 bis 7, **dadurch gekennzeichnet, dass** bei Verwendung des Rahmens als Fenster oder Tür auf der der Glasscheibe (4) gegenüberliegenden Seite ein zusätzliches, als Anschlag dienendes Profil (8) in eine Nut eingesetzt ist.

## Claims

1. A frame for fire stop partitioning elements, windows, doors or the like, composed of frame profiles (1) for receiving a glass pane (4) by means of glass holding ledges spaced in parallel to each other and arranged on the frame profiles (1), between which ledges the glass pane (4) is held, preferably by interposition of sealing material, wherein the frame profile (1) is provided with two distant parallel grooves,
**characterized in that**
the frame profile (1) contains glass holding ledges formed by a ledge-shaped profile (6) having a simple rectangular cross section and being made of metal having a width comprised between 30 mm and 50 mm and a thickness of for example 5 mm, a part of the respective width thereof being inserted into a groove of the frame profile (1), wherein the frame profile (1) is made of wood having a rectangular cross section and the grooves serving for receiving the ledge-shaped profiles (5) are parallel in the frame profile (1) and that the ledge-shaped profiles (5) are inserted into the grooves in parallel to each other and herein project by at least 10 mm into the groove of the frame profile (1).

2. A frame according to claim 1, **characterized in that** the ledge-shaped profile (5) is made of special steel.

3. A frame according to one of the claims 1 through 2, **characterized in that** the profiles (5) are beaten into the grooves.

4. A frame according to at least one of the claims 1 through 3, **characterized in that** at least one of the ledge-shaped profiles (5) is additionally glued in the grooves.

5. A frame according to at least one of the claims 1 through 4, **characterized in that** the ledge-shaped profiles (5) are cut mitred in the corner region.

6. A frame according to at least one of the claims 1 through 4, **characterized in that** the ledge-shaped profiles (6) butt in the corner region.

7. A frame according to at least one of the claims 1 through 6. **characterized in that** the frame profile (1) is made of massive wood having a rectangular cross section.

8. A frame according to at least one of the claims 1 through 7, **characterized in that** in case of using the frame as window or door, an additional profile (8) serving as stopper is inserted into a groove on the side opposite the glass pane (4).

## Revendications

1. Encadrement pour cloisons, fenêtres, portes coupe-feu ou similaires, qui est composé des profilés d'encadrement (1) pour recevoir une vitre (4) par moyen des liteaux de fixage de vitre (1) disposés à distance mutuelle et parallèlement sur les profilés d'encadrement (1), la vitre (4) étant tenue entre les dits liteaux de fixage de vitre, de préférence en interposant du matériel d'étoupage, le profilé d'encadrement (1) étant muni de deux rainures disposées à distance et parallèlement,
**caractérisé en ce que**
le profilé d'encadrement (1) comprend des liteaux de fixage de vitre composés d'un profilé (5) sous forme de liteau ayant une section transversale simplement rectangulaire, étant en métal et ayant une largeur comprise entre 30 mm et 50 mm et une épaisseur de par exemple 5 mm, dont respectivement une partie de la largeur est insérée dans une rainure du profilé d'encadrement, le profilé d'encadrement (1) en bols étant réalisé avec une section transversale rectangulaire et les rainures servant à recevoir les profilés (5) sous forme de liteaux étant parallèles dans le profilé d'encadrement (1) et que les profilés (5) sous forme de liteaux sont insérés parallèlement l'un par rapport à l'autre dans les rainures et font saillie d'au moins 10 mm dans la rainure du profilé d'encadrement.

2. Encadrement selon la revendication 1, **caractérisé en ce que** le profilé (5) sous forme de liteau est réalisé en acier spécial.

3. Encadrement selon au moins l'une des revendications 1 à 2, **caractérisé en ce que** les profilés (5) sont enfoncés dans les rainures.

4. Encadrement selon au moins l'une des revendications 1 à 3, **caractérisé en ce qu'**au moins l'un des profilés (5) sous forme de liteaux est supplémentairement collé dans les rainures.

5. Encadrement selon au moins l'une des revendications 1 à 4, **caractérisé en ce que** les profilés (5) sous forme de liteaux sont coupés en onglet dans la zone d'angle.

6. Encadrement selon au moins l'une des revendications 1 à 4, **caractérisé en ce que** les profilés (5) sous forme de liteaux sont bout à bout dans la zone d'angle.

7. Encadrement selon au moins l'une des revendications 1 à 6, **caractérisé en ce que** le profilé d'encadrement (1) est réalisé en bols massif ayant une section transversale rectangulaire.

8. Encadrement selon au moins l'une des revendications 1 à 7, **caractérisé en ce que** si on utilise l'encadrement en tant que fenêtre ou porte, un profilé (8) supplémentaire et servant de butée sera inséré dans une rainure du côté opposé à la vitre (4).
